# FASCICULE DE BREVET EUROPEEN

(11) **EP 2 114 584 B1**
(45) Date de publication et mention de la délivrance du brevet: **14.09.2011**
(21) Numéro de dépôt: 07855376.5
(22) Date de dépôt: 20.12.2007
(51) Int. Cl.: B21B 27/10

(54) **DISPOSITF ET PROCEDE DE REFROIDISSEMENT DE CYLINDRES DE LAMINAGE EN REGIME HAUTEMENT TURBULENT**
VORRICHTUNG UND VERFAHREN ZUR KÜHLUNG VON ROLLEN ZUM WALZEN IN EINER HOCH TURBULENTEN UMGEBUNG
DEVICE AND METHOD FOR COOLING ROLLS USED FOR ROLLING IN A HIGHLY TURBULENT ENVIRONMENT

(30) Priorité: 09.02.2007 BE 200700055
(43) Date de publication de la demande: 11.11.2009
(73) Titulaire: Centre De Recherches Metallurgiques ASBL - Centrum Voor Research In De Metallurgie vzw, 1050 Bruxelles (BE)
(72) Inventeur: UIJTDEBROEKS, Hugo, B-3500 HASSELT (BE); VAN POECKE, Patrick, B-9080 ZAFFELARE (BE); VANDERSCHUEREN, Dirk, B-1760 ROSSDAAL (BE); NOVILLE, Jean-François, B-4041 MILMORT (BE)
(74) Mandataire: Lerho, Marc J. A.
(86) Numéro de dépôt international: PCT/BE2007/000129
(87) Numéro de publication internationale: WO 2008/104037

(56) Documents cités:
- DE-U1- 20 314 591
- GB-A- 2 207 373
- JP-A- 3 142 009
- JP-A- 10 291 011

## Description

### Objet de l'invention

La présente invention se rapporte à un nouveau procédé de refroidissement des cylindres (ou rouleaux) de laminage, éventuellement à diamètre variable, basé sur un régime d'écoulement hautement turbulent (high turbulence *cooling,* HTC). Le procédé est appelé refroidissement de rouleaux de travail en régime hautement turbulent *(high turbulence work roll cooling,* HTRC).

L'invention se rapporte également au dispositif pour la mise en oeuvre du procédé.

Document JP-A 03142009 décrit une cage de laminage selon le preambule de la revendication 1.

### Arrière-plan technologique et état de la technique

L'échauffement des cylindres de laminage à chaud est dû à la transmission de chaleur aux rouleaux par conduction à partir du produit, tel qu'une bande métallique, en cours de laminage. Ces dernières années, le refroidissement des cylindres de laminage a été étudié de manière intensive à cause de la très forte influence de celui-ci sur la dégradation desdits cylindres (usure) par suite de la fatigue thermomécanique engendrée et sur le contrôle du bombé des cylindres. La dégradation des cylindres a une très grande influence sur la qualité de produit.

Une installation typique de refroidissement de cylindres de travail d'une cage de laminage est décrite par exemple dans les documents JP-A-2001 340908, JP-A-2001 001017, JP-A-07 116714, JP-A-05 104114, JP-A-63 39712, JP-A-61 176411, etc. Des tubes ou modules ou bacs à eau de refroidissement sont équipés de pulvérisateurs et placés autour de chaque cylindre, avec des moyens d'alimentation en eau de refroidissement. En association avec le cylindre supérieur et le cylindre inférieur sont disposées des plaques de guidage de l'eau de refroidissement. Ces plaques sont munies d'un racloir, par exemple recouvert de caoutchouc, associé à chacun des cylindres pour empêcher l'eau de s'écouler sur le produit en cours de laminage.

Un problème important à résoudre dans le cas du refroidissement de cylindres de travail est l'obtention d'un refroidissement homogène sur la largeur et sur la circonférence. Des solutions existent où les flux fournis par les différents gicleurs d'un module de refroidissement sont régulés individuellement, en fonction de données fournies par un capteur tel qu'un thermomètre infrarouge (par exemple JP-A-12 24105). Une autre solution consiste à utiliser des têtes présentant des trous d'injection d'eau répartis selon un dessin approprié, dans la dimension axiale et dans la dimension circonférentielle (JP-A-10 291011). Une troisième solution est d'utiliser une tête de gicleurs motorisés sur des guides latéraux (EP-A-0 599 277).

Des auteurs récents reconnaissent d'une part qu'un impact des gicleurs se trouvant le plus près possible de l'emprise (rollgap) se traduit par une plus grande efficacité et d'autre part que le refroidissement intensif par gicleurs plats a une plus faible influence sur la température de rouleau que la surface couverte (YE, X. et SAMAVASEKARA, I.V., The Role of Spray Cooling on Thermal Behaviour and Crown Development in Hot Strip Mill Work Rolls, Transactions of the ISS, July 1994, p.49). Une conséquence possible de l'application du refroidissement de rouleau à proximité du point de sortie du rouleau est une augmentation du gradient de tensions à la surface du rouleau et une aggravation du fissurage (« fire crazing »), mais avec une température sous la surface du rouleau plus faible (SEKIMOTO et al, SEAISI Quarterly, April 1977, p.48).

Il est connu que le type d'injecteur (ou gicleur) utilisé dans le refroidissement de rouleaux a un effet significatif sur les valeurs HTC. VAN STEDEN et TELLMAN, dans A new method of designing work roll cooling system for improved productivity and strip quality, Fourth International hot Rolling Conference, Deauville, France, 1987, ont comparé les performances de gicleurs à jet plat, carré ou ovale en mesurant la réponse thermique d'une plaque attachée à un cylindre après un échauffement à 400°C suivi d'un refroidissement par pulvérisation d'eau lorsque le cylindre est mis en rotation. On a obtenu des valeurs allant jusqu'à 140 kW/m².K pour la gamme de gicleurs considérée. Ce travail a montré que la valeur HTC la plus haute, relative au pic de pulvérisation est atteinte par le gicleur de type à jet plat. Cependant, cette étude ignore manifestement le fait que les mêmes performances de refroidissement peuvent être obtenues par un gicleur ayant une valeur HTC de pic moindre, mais dont le jet est appliqué sur une beaucoup plus grande partie de la surface du rouleau. On constate donc des différences significatives dans la littérature en cè qui concerne à la fois la valeur HTC liée au gicleur et l'adéquation de différents types de gicleurs pour le refroidissement effectif de rouleaux.

Il est certain que, dans le laminage de bandes plates, les systèmes de refroidissement basés sur des gicleurs à jet plat peuvent encore être améliorés. Cependant, ces améliorations sont limitées et les coûts sont très importants dès lors que l'on travaille aux hautes pressions et aux hautes vitesses de flux.

Dans les dernières années, différentes technologies de refroidissement alternatives ont été brevetées sur base de têtes situées à proximité de la surface du cylindre de travail et avec une circulation de flux (par exemple EP-A-919297, JP-A-11 033610). On ne connaît cependant pas d'application industrielle de ces systèmes de refroidissement. Ainsi, on connaît également des dispositifs de refroidissement de rouleau dans lesquels une tête de refroidissement est conformée pour assurer un guidage de l'eau à la surface du rouleau. La surface de la tête est séparée de celle du rouleau par un intervalle dans lequel circule l'eau de refroidissement, créant une sorte de « chemisage » (JP-A-61 266110, JP-A-63 303609, JP-A-20 84205). L'eau peut soit être amenée par une extrémité de la tête et évacuée par l'autre extrémité (JP-A-20 84205), soit être acheminée par les deux extrémités et être évacuée par le centre (EP-A-919 297), l'évacuation étant réalisée au travers de la tête elle-même, des systèmes de racloirs empêchant la fuite le long de la circonférence des rouleaux. L'évacuation vers l'extérieur peut encore être effectuée entre une extrémité de la tête et la surface du rouleau (JP-A-11 277113). Dans le document JP-A-58 047502, on décrit en outre un sabot de refroidissement déformable au moyen de ressorts pour pouvoir s'adapter à la surface du rouleau.

Dans ces systèmes, il n'y a pas de pulvérisateurs d'alimentation en eau répartis sur toute la surface de la tête de refroidissement, mais en général un seul pulvérisateur.

La Demanderesse a commencé à examiner les technologies alternatives de refroidissement en 1993. Des essais ont été réalisés avec une tête de refroidissement en régime hautement turbulent et à basse pression *(High Turbulence Low Pressure,* HTLP) et avec une tête de refroidissement à coussin d'eau *(Water Pillow Cooling,* WPC), située au-delà du racloir. Ces deux technologies permettent de créer une forte turbulence à la surface du rouleau. De cette manière, un motif de refroidissement très homogène est obtenu. Des simulations préalables de refroidissement hautement turbulent ont montré le potentiel de cette technologie pour le refroidissement des cylindres de travail. Le refroidissement hautement turbulent réduit la fatigue thermique et par suite la dégradation de la surface du cylindre de travail. De plus, pour le même flux de chaleur dissipé pendant le refroidissement, cette technologie requiert une vitesse de flux et une pression moindres en comparaison avec les configurations traditionnelles de refroidissement par vaporisation à jet plat.

### Buts de l'invention

La présente invention vise à fournir une solution permettant de s'affranchir des inconvénients de l'état de la technique.

En particulier, cette invention a pour but de fournir un refroidissement efficace des cylindres de laminage tout en garantissant une réduction de la fatigue thermomécanique et par suite une dégradation moindre de la surface des cylindres.

L'invention a encore pour but de demander, à échange thermique équivalent, une vitesse de flux et une pression d'eau moindres que les systèmes de refroidissement de l'état de la technique, en particulier ceux à jet plat.

La présente invention a encore pour but de concevoir un dispositif de refroidissement capable de s'adapter facilement à des cylindres de diamètre variable.

### Principaux éléments caractéristiques de l'invention

Un premier objet de la présente invention se rapporte à un dispositif de refroidissement d'un cylindre de travail appartenant à une cage de laminage d'un produit long ou plat, caractérisé en ce qu'il comprend une tête de refroidissement se présentant sous la forme d'un caisson essentiellement étanche en soi, excepté sur une face avant se trouvant à courte distance dudit cylindre et dans laquelle une pluralité de gicleurs a été usinée ou positionnée selon un dessin à deux dimensions, ledit caisson, muni de moyens d'alimentation en liquide de refroidissement, étant concave et cylindrique au niveau de sa face avant avec un rayon tel que, lorsque le dispositif est en position de travail, la distance selon la direction radiale entre ladite face avant et la surface du cylindre va en croissant en partant de l'extrémité du caisson le plus proche de l'emprise et en s'éloignant du produit en cours de laminage.

Selon l'invention, la tête de refroidissement est équipée d'une plaque inférieure transverse disposée longitudinalement par rapport au cylindre et située à une distance du cylindre telle que ladite plaque inférieure coopère avec la face avant du caisson, de manière à assurer le contrôle du flux de liquide de refroidissement et le confinement de celui-ci sous forme d'un coussin d'eau hautement turbulent. La présence de cette plaque inférieure transverse est obligatoire dans le cas de cylindres de faible diamètre.

Avantageusement, la tête de refroidissement est munie en outre de plaques latérales réglables disposées du côté des extrémités transversales du cylindre et situées à une distance du cylindre telle que lesdites plaques latérales coopèrent avec la face avant du caisson et avec la plaque inférieure transverse, de manière à assurer le contrôle du flux de liquide de refroidissement et le confinement de celui-ci sous forme d'un coussin d'eau hautement turbulent.

Avantageusement, la courbure des plaques latérales correspond à la courbure maximale des cylindres utilisés sur l'installation.

Selon une forme d'exécution préférée, la face avant comprend une plaque ou une tôle dans laquelle sont positionnés ou usinés les gicleurs, dont les orifices sont constitués de petits trous de section axiale droite.

De préférence encore, les orifices des gicleurs sont de section transverse ronde, carrée ou ovale.

Avantageusement, le rayon de la surface concave cylindrique de la face avant a une valeur supérieure à une valeur maximale de rayon de cylindre prédéterminée, qui limite la gamme de taille de cylindres utilisable.

Toujours selon l'invention, le dessin d'usinage des gicleurs est choisi pour rendre le refroidissement du cylindre le plus homogène possible sur toute la surface du cylindre et en particulier sur la largeur du cylindre.

Avantageusement, le dessin d'usinage des gicleurs est défini par le nombre, la position et le diamètre ou la taille des orifices dans la plaque de ladite face avant.

Selon une autre forme d'exécution préférée, les orifices sont usinés selon un réseau déterminé et le dessin précité est obtenu en obturant certains orifices.

Avantageusement, le liquide de refroidissement comprend de l'eau.

Un autre objet de la présente invention concerne un procédé de refroidissement d'un cylindre de travail appartenant à une cage de laminage d'un produit long ou d'un produit plat, en particulier d'une bande métallique, mettant en oeuvre le dispositif précité, caractérisé par le fait que :
- l'on dispose la tête de refroidissement à proximité de la surface du cylindre pour créer un espace compris entre 5 et 200 mm entre la face avant du caisson et ladite surface du cylindre, ledit espace allant en croissant en partant de l'emprise et en s'éloignant du produit en cours de laminage ;
- on alimente la tête de refroidissement en liquide de refroidissement, de préférence de l'eau, et on injecte cette eau dans ledit espace au travers de gicleurs présentant un orifice de diamètre compris entre 1 et 6 mm ;
- on règle la pression de liquide de refroidissement à une valeur comprise entre 1 et 6 bar et le débit spécifique entre 100 et 500 m³/heure/m², pour créer dans l'espace précité un coussin de liquide en régime hautement turbulent.

De préférence, la pression de liquide de refroidissement dans le caisson est inférieure à 4 bar.

De préférence encore, la pression de liquide de refroidissement est comprise entre 2 et 4 bar.

Toujours selon le procédé de l'invention, on règle la distance entre la plaque inférieure transverse et le cylindre de manière à obtenir dans l'interstice un débit de liquide spécifique compris entre 2 et 10 m/s, et de préférence supérieur à 3 m/s.

De préférence, les plaques latérales sont réglées pour avoir une ouverture minimale comprise entre 0 et 10 mm.

### Brève description des figures

Les figures 1A et 1B représentent schématiquement deux formes d'exécution montrant le principe d'une tête de refroidissement de cylindres de travail sur une ligne de laminage à chaud selon l'état de la technique (gicleurs plats).

Les figures 2A à 2D représentent schématiquement plusieurs formes d'exécution montrant le principe d'une telle tête de refroidissement dans le cas de la présente invention (refroidissement hautement turbulent).

La figure 3 représente graphiquement l'évolution de la température au cours du temps, en différentes positions du cylindre de travail respectivement dans une installation conventionnelle à 8 bar de pression et dans le cas d'une installation HTRC selon la présente invention, à 2,4 bars de pression et avec des plaques de guidage de l'eau.

La figure 4 montre une implantation industrielle d'une tête de refroidissement HTRC.

La figure 5 montre graphiquement les performances de refroidissement de l'installation selon l'invention à basse pression (uniquement au niveau du cylindre inférieur) par comparaison avec le refroidissement à jet plat à haute pression, selon l'état de la technique.

La figure 6 montre la dégradation de la surface des cylindres supérieur et inférieur respectivement dans le cas de 3 configurations HTRC et une configuration selon l'état de la technique.

La figure 7 montre l'état de surface d'un cylindre après une campagne de laminage en utilisant respectivement un refroidissement selon l'état de la technique (à gauche) et un refroidissement HTRC selon la présente invention (à droite).

### Description d'une forme d'exécution selon l'état de la technique

Les figures 1A et 1B montrent schématiquement une installation de refroidissement de rouleaux de travail dans un laminoir, selon l'état de la technique, avec, dans cet exemple soit des gicleurs montés sur des tubes indépendants (figure 1A), soit des gicleurs agencé sur un module (figure 1B). La paire de rouleaux comporte un rouleau supérieur 1 et un rouleau inférieur 2 tournant en sens contraire pour faire avancer la bande d'acier 3. Au niveau du rouleau supérieur se trouve un dispositif de refroidissement 4A, avec ses accessoires de réglage, munis de gicleurs plats 40 faisant face au rouleau supérieur 1. Au niveau du rouleau inférieur se trouve un dispositif de refroidissement 4B, avec ses accessoires de réglage, munis de gicleurs plats 40 faisant face au rouleau inférieur 2.

Dans le dispositif de la figure 1A, les gicleurs sont placés sur 4 tubes tandis que dans le dispositif de la figure 1B, les gicleurs sont agencés dans un module 4A, 4B.

En général, la distance entre les gicleurs et le cylindre est de 150-500 mm, ce qui ne permet pas d'utiliser des cylindres de différents diamètres avec un seul dispositif de refroidissement.

### Description de plusieurs formes d'exécution préférées de l'invention

Selon l'invention, représentée sur les figures 2A à 2D, la tête de refroidissement est conçue pour mettre en oeuvre la technologie WPC, c'est-à-dire en vue de créer un coussin d'eau hautement turbulent entre la tête de refroidissement et la surface du rouleau de travail. La turbulence est provoquée par injection d'eau à basse pression dans le coussin d'eau à travers des gicleurs à jet droit développés par la Demanderesse.

Selon les figures 2A à 2D, l'installation de refroidissement selon l'invention se compose d'un caisson supérieur 6A faisant face au rouleau supérieur 1 et d'un caisson inférieur 6B faisant face au rouleau inférieur 2. Chaque caisson 6A, 6B comprend une surface concave 42 en vis-à-vis du rouleau correspondant 1, 2. Cette surface concave 42 est constituée d'une paroi munie d'une pluralité d'orifice de taille déterminée formant des gicleurs droits 41 et formant un dessin déterminé. La surface concave 42 peut couvrir avantageusement une plus grande partie de circonférence dans le cas du cylindre supérieur 1, que dans le cas du cylindre inférieur 2.

Le coussin d'eau est formé dans l'espace limité par le rouleau et la tête de refroidissement, mais également, le cas échéant, par un guide inférieur transversal 7 (figure 2B) et/ou par des guides transversaux 5, 7 et latéraux 8 (figures 2C et 2D). Eventuellement, les guides latéraux 8 peuvent être montés de manière ajustable en fonction du diamètre de rouleau. Les propriétés du coussin d'eau sont également fonction du débit d'eau. L'eau réchauffée s'écoule vers l'extérieur par gravité ou sous l'effet de la pression au niveau des interstices entre les cylindres et les guides, sans dispositif d'évacuation supplémentaire.

La forme de la tête de refroidissement ainsi que le dessin de distribution des gicleurs à jet droit sont spécifiques au présent développement, en particulier pour ce qui concerne la prise en compte des variations de diamètre, des changements automatiques de rouleaux de travail, pour le contrôle des profils de rouleaux, les exigences de maintenance ainsi que le décalage et la courbure des rouleaux de travail.

Selon l'invention, la forme de la tête de refroidissement a été usinée pour avoir un refroidissement intensif proche de l'emprise. La distance entre la surface de la tête et la surface du rouleau de travail va ainsi en diminuant en direction de l'extrémité de la tête la plus proche de l'emprise 9, où cette distance est la plus faible. En vue de prendre en compte les variations de diamètre, le rayon de la partie concave de la tête de refroidissement doit être plus grand que le rayon maximal possible du rouleau de travail. De plus, comme déjà mentionné, des plaques transversales 5, 7 et latérales 8 adaptables ont été prévues pour contrôler le flux d'eau mais aussi pour assurer la formation et la stabilisation du coussin d'eau (figures 2C et 2D).

Le dessin de distribution des gicleurs à jet droit a été sélectionné pour obtenir une homogénéité optimale de la turbulence dans le coussin d'eau et aussi pour contrôler l'évolution thermique et le bombé de cylindre, en prenant en compte la distribution d'eau différentielle sur toute la largeur du rouleau de travail.

La figure 3 montre une comparaison de la diminution de température au cours du temps de la sonde Cryotron, utilisée pour déterminer le coefficient de transfert, entre une installation conventionnelle 21 (en gris) de refroidissement à gicleurs plats travaillant sous une pression d'eau de 8 bar et une installation 22 (en noir) selon l'invention, avec plaques telles que décrites, travaillant sous une pression de 2,4 bar (uniquement au niveau du cylindre inférieur). On a tracé différentes courbes dans chaque cas correspondant à différents points de mesure sur la circonférence du cylindre. La figure 3 montre qu'il y a une homogénéité de refroidissement beaucoup plus grande dans le cas du dispositif de l'invention.

Un essai industriel a été réalisé avec succès au laminoir à chaud avec un prototype de tête HTRC (voir figure 4, module HTRC sur cylindre inférieur et module de refroidissement conventionnel sur cylindre supérieur). Les principaux avantages du nouveau système sont une consommation faible en énergie, l'homogénéité de la distribution de l'eau de refroidissement, une plus grande performance de refroidissement et une dispersion moindre dans la température mesurée à la surface du cylindre.

La figure 5 montre le différentiel de température entre les cylindres inférieur et supérieur en fonction de la position de mesure en largeur sur le rouleau, comptée à partir du côté du moteur (carrés : HTRC sur cylindre inférieur ; triangles : état de la technique). Les performances sont très similaires. Si on effectue un refroidissement HTRC à la fois au niveau du cylindre supérieur et du cylindre inférieur, la température de cylindre est inférieure d'au moins 7°C par rapport à la performance obtenue avec les systèmes de l'état de la technique (non représenté).

En comparaison avec les systèmes de refroidissement de l'état de la technique, une pression de flux d'eau plus faible et avantageusement comprise entre 2 et 4 bars est suffisante. Cela permet de substantielles économies sur une période d'une année par exemple.

Dès les premiers essais, une tendance à une usure moindre des rouleaux de travail a été constatée en utilisant l'installation selon la présente invention. La figure 6 montre l'effet du refroidissement sur la dégradation de la surface des rouleaux de travail (installation de la figure 4). Les quatre vues supérieures correspondent à un refroidissement à gicleurs plats du rouleau supérieur selon l'état de la technique. Les vues inférieures n° 1, 2 et 4 correspondent à un refroidissement du rouleau inférieur selon la présente invention ; la vue n° 3 correspond à un refroidissement du rouleau inférieur selon l'état de la technique. La figure 7 montre en détail l'état de surface respectivement du rouleau supérieur (refroidissement classique, à gauche) et du rouleau inférieur (refroidissement HTRC, à droite), après une campagne de laminage typique.

Récemment, un nouveau projet a été mis en route pour déterminer l'aptitude du refroidissement HTC au cas du laminage de produits longs.

## Revendications

1. Cage de laminage pour le laminage d'un produit long ou plat comprenant un cylindre de travail (1, 2) et un dispositif de refroidissement dudit cylindre de travail (1, 2), la cage de laminage comprenant une tête de refroidissement se présentant sous la forme d'un caisson essentiellement étanche en soi (6A, 6B), excepté sur une face avant (42) se trouvant à courte distance dudit cylindre (1, 2) et dans laquelle une pluralité de gicleurs (41) a été usinée ou positionnée selon un dessin à deux dimensions, ledit caisson (6A, 6B), muni de moyens d'alimentation en liquide de refroidissement, **caracterisé en ce que** : ledit caisson (6A, 6B) est concave et cylindrique au niveau de sa face avant (42) avec un rayon tel que, lorsque le dispositif est en position de travail, la distance selon la direction radiale entre ladite face avant (42) et la surface du cylindre (1, 2) va en croissant en partant de l'extrémité du caisson (6A, 6B) le plus proche de l'emprise (9) et en s'éloignant du produit en cours de laminage.

2. Cage de laminage selon la revendication 1, **caractérisé en ce que** la tête de refroidissement (6A, 6B) est équipée d'une plaque inférieure transverse (5, 7) disposée longitudinalement par rapport au cylindre (1, 2) et située à une distance du cylindre (1, 2) telle que ladite plaque inférieure (5, 7) coopère avec la face avant (42) du caisson, de manière à assurer le contrôle du flux de liquide de refroidissement et le confinement de celui-ci sous forme d'un coussin d'eau hautement turbulent.

3. Cage de laminage selon la revendication 2, **caractérisé en ce que** la tête de refroidissement (6A, 6B) est munie en outre de plaques latérales réglables (8) disposées du côté des extrémités transversales du cylindre (1, 2) et situées à une distance du cylindre (1, 2) telle que lesdites plaques latérales (8) coopèrent avec la face avant (42) du caisson et avec la plaque inférieure transverse (5, 7), de manière à assurer le contrôle du flux de liquide de refroidissement et le confinement de celui-ci sous forme d'un coussin d'eau hautement turbulent.

4. Cage de laminage selon la revendication 3, **caractérisé en ce que** la courbure des plaques latérales (8) correspond à la courbure maximale des cylindres (1, 2) utilisés sur l'installation.

5. Cage de laminage selon l'une quelconque des revendications précédentes, **caractérisé en ce que** la face avant (42) comprend une plaque ou une tôle dans laquelle sont positionnés ou usinés les gicleurs (41), dont les orifices sont constitués de petits trous de section axiale droite.

6. Cage de laminage selon la revendication 5, **caractérisé en ce que** les orifices des gicleurs (41) sont de section transverse ronde, carrée ou ovale.

7. Cage de laminage selon l'une quelconque des revendications précédentes, **caractérisé en ce que** le rayon de la surface concave cylindrique de la face avant (42) a une valeur supérieure à une valeur maximale de rayon de cylindre (1, 2) prédéterminée, qui limite la gamme de taille de cylindres utilisable.

8. Cage de laminage selon l'une quelconque des revendications précédentes, **caractérisé en ce que** le dessin d'usinage des gicleurs (41) est choisi pour rendre le refroidissement du cylindre le plus homogène possible sur toute la surface du cylindre (1, 2) et en particulier sur la largeur du cylindre.

9. Cage de laminage selon l'une quelconque des revendications 5 à 8, **caractérisé en ce que** le dessin d'usinage des gicleurs (41) est défini par le nombre, la position et le diamètre ou la taille des orifices dans la plaque de ladite face avant (42).

10. Cage de laminage selon la revendication 9, **caractérisé en ce que** les orifices sont usinés selon un réseau déterminé et **en ce que** le dessin précité est obtenu en obturant certains orifices.

11. Cage de laminage selon l'une quelconque des revendications précédentes, **caractérisé en ce que** le liquide de refroidissement comprend de l'eau.

12. Procédé de refroidissement d'un cylindre de travail appartenant à une cage de laminage d'un produit long ou d'un produit plat, en particulier d'une bande métallique (3), mettant en oeuvre le dispositif selon l'une quelconque des revendications précédentes, **caractérisé par le fait que** :
- l'on dispose la tête de refroidissement à proximité de la surface du cylindre pour créer un espace compris entre 5 et 200 mm entre la face avant (42) du caisson (6A, 6B) et ladite surface du cylindre (1, 2), ledit espace allant en croissant en partant de l'emprise (9) et en s'éloignant du produit en cours de laminage ;
- on alimente la tête de refroidissement en liquide de refroidissement, de préférence de l'eau, et on injecte cette eau dans ledit espace au travers de gicleurs (41) présentant un orifice de diamètre compris entre 1 et 6 mm ;
- on règle la pression de liquide de refroidissement à une valeur comprise entre 1 et 6 bar et le débit spécifique entre 100 et 500 m³/heure/m², pour créer dans l'espace précité un coussin de liquide en régime hautement turbulent.

13. Procédé selon la revendication 12, **caractérisé en ce que** la pression de liquide de refroidissement dans le caisson (6A, 6B) est inférieure à 4 bar.

14. Procédé selon la revendication 13, **caractérisé en ce que** la pression de liquide de refroidissement est comprise entre 2 et 4 bar.

15. Procédé selon la revendication 12, **caractérisé en ce que** l'on règle la distance entre la plaque inférieure transverse (5, 7) et le cylindre (1, 2) de manière à obtenir dans l'interstice un débit de liquide spécifique compris entre 2 et 10 m/s, et de préférence supérieur à 3 m/s.

16. Procédé selon la revendication 12, **caractérisé en ce que** les plaques latérales sont réglées pour avoir une ouverture minimale comprise entre 0 et 10 mm.

## Claims

1. Rolling stand for rolling a long or flat product, comprising a working roll (1,2) and a device for cooling said working roll (1,2), the rolling stand comprising a cooling head in the form of a box (6A, 6B) that is essentially watertight as such, except on a front face (42) located at a short distance from said roll (1,2) and in which a plurality of nozzles (41) has been machined or positioned in a bidimensional pattern, said box (6A, 6B) provided with a means for supplying cooling liquid, **characterized in that** said box (6A, 6B) is concave and cylindrical at the level of its front face (42), with a radius such that, when the device is in the working position, the distance in the radial direction between said front face (42) and the surface of the roll (1,2) increases starting from the end of the box (6A, 6B) closest to the roll nip (9) and moving away from the product being rolled.

2. Rolling stand according to Claim 1, **characterized in that** the cooling head (6A, 6B) is provided with a transverse lower plate (5,7) arranged longitudinally relative to the roll (1,2) and located at a distance from the roll (1,2) such that said lower plate (5,7) cooperates with the front face (42) of the box, in order to ensure the control of the cooling liquid flow and its confinement in the form of a highly turbulent water cushion.

3. Rolling stand according to Claim 2, **characterized in that** the cooling head (6A, 6B) is further provided with adjustable side plates (8) arranged at the side of the transverse ends of the roll (1,2) and located at a distance from the roll (1,2) such that said side plates (8) cooperate with the front face (42) of the box and with the transverse lower plate (5,7), in order to ensure the control of the cooling liquid flow and its confinement in the form of a highly turbulent water cushion.

4. Rolling stand according to Claim 3, **characterized in that** the curvature of the side plates (8) corresponds to the maximum curvature of the rolls (1,2) used on the equipment.

5. Rolling stand according to any one of the preceding claims, **characterized in that** the front face (42) comprises a plate or a sheet in which the nozzles (41) are positioned or machined, the orifices of which are made of small holes with a straight axiale section.

6. Rolling stand according to Claim 5, **characterized in that** the orifices of the nozzles (41) have a round, square, or oval cross-section.

7. Rolling stand according to any one of the preceding claims, **characterized in that** the radius of the cylindrical concave surface of the front face (42) has a value greater than a predetermined maximum value for the radius of the roll (1,2), which limits the range of usable roll sizes.

8. Rolling stand according to any one of the preceding claims, **characterized in that** the machining pattern of the nozzles (41) is chosen so that the cooling of the roll is as homogeneous as possible over the entire surface of the roll (1,2), and in particular over the width of the roll.

9. Rolling stand according to any one of Claims 5 to 8, **characterized in that** the machining pattern of the nozzles (41) is defined by the number, position, and diameter or size of the orifices in the plate of said front face (42).

10. Rolling stand according to Claim 9, **characterized in that** the orifices are machined according to a determined grid, and **in that** the above-mentioned pattern is obtained by closing off some of the orifices.

11. Rolling stand according to any one of the preceding claims, **characterized in that** the cooling liquid comprises water.

12. Method for cooling a working roll belonging to a rolling stand for a long product or a flat product, in particular of a metal strip (3), implementing the device according to any one of the preceding claims, **characterized by** the steps of:
- arranging the cooling head near the surface of the roll so as to create a gap comprised between 5 and 200 mm between the front face (42) of the box (6A, 6B), and said surface of the roll (1,2), said gap increasing starting with the roll nip (9) and moving away from the product being rolled;
- supplying the cooling head with cooling liquid, preferably water, and injecting this water into said gap through nozzles (41) having an orifice with a diameter comprised between 1 and 6 mm;
- setting the cooling liquid pressure to a value comprised between 1 and 6 bar and the specific flow between 100 and 500 m³/hour/m², so as to create in the above-mentioned gap a liquid cushion in a highly turbulent state.

13. Method according to Claims 12, **characterized in that** the cooling liquid pressure inside the box (6A, 6B] is less than 4 bar.

14. Method according to Claim 13, **characterized in that** the cooling liquid pressure is comprised between 2 and 4 bar.

15. Method according to Claim 12, **characterized by** the step of setting the distance between the transverse lower plate (5,7) and the roll (1,2) so as to obtain inside the gap a specific liquid flow comprised between 2 and 10 m/s, and preferably greater than 3 m/s.

16. Method according to Claim 12, **characterized in that** the side plates are set to have a minimum opening comprised between 0 and 10 mm.

## Patentansprüche

1. Walzgerüst zum Walzen eines langen oder flachen Produkts, umfassend eine Arbeitswalze (1, 2) und eine Vorrichtung zum Kühlen der Arbeitswalze (1, 2), wobei das Walzgerüst einen Kühlkopf umfasst, der in Form eines Gehäuses(6A, 6B) vorliegt, das an sich im Wesentlichen dicht ist, außer an einer Vorderseite (42), die sich in geringem Abstand von der Walze (1, 2) befindet und in der eine Vielzahl von Spritzdüsen (41) in einem zweidimensionalen Muster angebracht oder positioniert wurde, wobei der Gehäuse (6A, 6B), das mit Mitteln zur Versorgung mit Kühlflüssigkeit versehen ist, **dadurch gekennzeichnet ist, dass** das Gehäuse (6A, 6B) an seiner Vorderseite (42) mit einem derartigen Radius konkav und zylindrisch ist, so dass, wenn die Vorrichtung sich in der Arbeitsposition befindet, der Abstand in der radialen Richtung zwischen der Vorderseite (42) und der Oberfläche der Walze (1, 2) ausgehend vom Ende des Gehäuses (6A, 6B) , das dem Walzenspalt (9) am nächsten liegt, zunimmt und sich dabei von den gewalzten Produkten entfernt.

2. Walzgerüst nach Anspruch 1, **dadurch gekennzeichnet, dass** der Kühlkopf (6A, 6B) mit einer unteren Querplatte (5, 7) ausgestattet ist, die in Längsrichtung im Verhältnis zur Walze (1, 2) angeordnet ist und sich in einem Abstand zur Walze (1, 2) befindet, so dass die untere Platte (5, 7) mit der Vorderseite (42) des Gehäuses zusammenwirkt, um die Regelung des Kühlflüssigkeitsflusses und seine Eindämmung in Form eines hochturbulenten Wasserkissens sicherzustellen.

3. Walzgerüst nach Anspruch 2, **dadurch gekennzeichnet, dass** der Kühlkopf (6A, 6B) ferner mit verstellbaren Seitenplatten (8) ausgestattet ist, die auf der Seite der Querenden der Walze (1, 2) angeordnet sind und sich in einem Abstand zur Walze (1, 2) befinden, so dass die Seitenplatten (8) mit der Vorderseite (42) des Gehäuses und mit der unteren Querplatte (5, 7) zusammenwirken, um die Regelung des Kühlflüssigkeitsflusses und seine Eindämmung in Form eines hochturbulenten Wasserkissens sicherzustellen.

4. walzgerüst nach Anspruch 3, **dadurch gekennzeichnet, dass** die Krümmung der Seitenplatten (8) der maximalen Krümmung der walzen (1, 2) entspricht, die in der Anlage verwendet werden.

5. Walzgerüst nach einem der vorhergehenden Ansprüche, **dadurch gekennzeichnet, dass** die Vorderseite (42) eine Platte oder ein Blech umfasst, in der die Spritzdüsen (41) positioniert oder angebracht sind, deren Mündungen als kleine Löcher mit einem geraden Axialschnitt ausgebildet sind.

6. Walzgerüst nach Anspruch 5, **dadurch gekennzeichnet, dass** die Mündungen der Spritzdüsen (41) einen runden, quadratischen oder ovalen Querschnitt aufweisen.

7. Walzgerüst nach einem der vorhergehenden Ansprüche, **dadurch gekennzeichnet, dass** der Radius der zylindrischen konkaven Oberfläche der Vorderseite (42) einen Wert aufweist, der größer als ein vorherbestimmter Höchstwert des Walzenradius (1, 2) ist, und der den Bereich brauchbarer Walzengrößen einschränkt.

8. walzgerüst nach einem der vorhergehenden Ansprüche, **dadurch gekennzeichnet, dass** das Anbringungsmuster der Spritzdüsen (41) so gewählt wird, dass das Abkühlen der Walze über die ganze Oberfläche der Walze (1, 2), und insbesondere über die Breite der Walze, so gleichmäßig wie möglich gemacht wird.

9. Walzgerüst nach einem der Ansprüche 5 bis 8, **dadurch gekennzeichnet, dass** das Anbringungsmuster der Spritzdüsen (41) durch die Anzahl, die Position und den Durchmesser oder die Größe der Mündungen in der Platte der Vorderseite (42) definiert ist.

10. walzgerüst nach Anspruch 9, **dadurch gekennzeichnet, dass** die Mündungen in einem bestimmten Raster angebracht sind, und dass das oben genannte Muster durch das Verschließen bestimmter Mündungen erreicht wird.

11. Walzgerüst nach einem der vorhergehenden Ansprüche, **dadurch gekennzeichnet, dass** die Kühlflüssigkeit Wasser umfasst.

12. Verfahren zum Abkühlen einer Arbeitswalze, die zu einem walzgerüst eines langen Produkts oder eines flachen Produkts, insbesondere eines Metallbandes (3), gehört, das die Vorrichtung nach einem der vorhergehenden Ansprüche einsetzt, **gekennzeichnet durch** folgende Schritte:
- Anordnen des Kühlkopfs in der Nähe der Oberfläche der Walze, um zwischen der Vorderseite (42) des Gehäuses (6A, 6B), und der Oberfläche der Walze (1, 2) einen Raum zu bilden, der zwischen 5 und 200 mm liegt, wobei der Raum ausgehend vom Walzenspalt (9) zunimmt und sich von dem gewalzten Produkt entfernt;
- Versorgen des Kühlkopfs mit Kühlflüssigkeit, bevorzugt mit Wasser, und Einspritzen dieses Wassers in den Raum **durch** die Spritzdüsen (41), die eine Mündung mit einem Durchmesser zwischen 1 und 6 mm aufweisen;
- Einstellen des Kühlflüssigkeitsdrucks auf einen Wert zwischen 1 und 6 bar und den spezifischen Durchfluss zwischen 100 und 500 m³/Std./m², um in dem oben genannten Raum ein Flüssigkeitskissen in einem hochturbulenten Zustand zu schaffen.

13. Verfahren nach Anspruch 12, **dadurch gekennzeichnet, dass** der Kühlflüssigkeitsdruck in dem Gehäuse (6A, 6B) geringer als 4 bar ist.

14. Verfahren nach Anspruch 13, **dadurch gekennzeichnet, dass** der Kühlflüssigkeitsdruck zwischen 2 und 4 bar liegt.

15. Verfahren nach Anspruch 12, **gekennzeichnet durch** das Einstellen des Abstands zwischen der unteren Querplatte (5, 7) und der Walze (1, 2) um in dem Zwischenraum einen spezifischen Flüssigkeitsdurchfluss zwischen 2 und 10 m/s, und bevorzugt mehr als 3 m/s, zu erzielen.

16. Verfahren nach Anspruch 12, **dadurch gekennzeichnet, dass** die Seitenplatten eingestellt sind, um eine Mindestöffnung zwischen 0 und 10 mm aufzuweisen.
